# EUROPÄISCHE PATENTSCHRIFT

(11) **EP 1 022 753 B1**
(45) Veröffentlichungstag und Bekanntmachung des Hinweises auf die Patenterteilung: **24.03.2004**
(21) Anmeldenummer: 98811252.0
(22) Anmeldetag: 21.12.1998
(51) Int. Cl.: H01H 3/22, H01H 9/54

(54) **Kontaktanordnung für einen strombegrenzenden Schalter**
Contact device for current limiting switch
Dispositif de contact pour interupteur limiteur de courant

(43) Veröffentlichungstag der Anmeldung: 26.07.2000
(73) Patentinhaber: ABB Schweiz AG, 5400 Baden (CH)
(72) Erfinder: Fröhlich,Klaus,Prof.Dr., 5400 Baden (CH); Holaus,Walter, 6274 Aschau i.Z. (AT); Steurer,Michael, 1120 Wien (AT); Peter,Jörg, 8340 Hinwil (CH); Kaltenegger,Kurt,Dr., 5426 Lengnau (CH)
(74) Vertreter: ABB Patent Attorneys

(56) Entgegenhaltungen:
- EP-A- 0 184 566
- EP-A- 0 272 349
- US-A- 2 951 188

## Beschreibung

Bei der Erfindung wird ausgegangen von einer Kontaktanordnung für eine nennstromführende Schaltstelle eines strombegrenzenden Hoch- oder Mittelspannungsschalters nach dem Oberbegriff von Patentanspruch 1. Im Bereich hoher Leistungen und damit hoher Nennströme werden in der elektrischen Energietechnik heute fast ausnahmslos rein mechanische Kontaktsysteme zum Bau von Schaltern verwendet, weil damit die geringsten Nennstromverluste erreicht werden können. Die typischen Eigenzeiten (Zeit vom Schaltbefehl bis Kontakttrennung bzw. Stromunterbrechung) heutiger Leistungsschalter liegen im Zeitbereich von einigen 10 ms. Solche Eigenzeiten erlauben es nicht, diese Schalter für den Bau strombegrenzender Schaltsysteme einzusetzen. Halbleiterschalter, wie z.B. GTO's (Gate Turn-Off Thyristoren), haben um drei Grössenordnungen kleinere Eigenzeiten, dafür aber unzulässig hohe Verluste im Nennbetrieb. Durch die Kombination eines sehr schnellen mechanischen Schalters mit Hochleistungshalbleitern entsteht ein hybrides Schaltsystem, das prinzipiell zum strombegrenzenden Schalten geeignet ist.

### STAND DER TECHNIK

Die Erfindung nimmt auf einen Stand der Technik von Kontaktanordnungen bezug wie er in EP 0 275 857 A1 beschrieben ist. Die vorbekannte Kontaktanordnung ist Teil eines vorzugsweise in der Traktionstechnik verwendeten strombegrenzenden Schalters und dient der Führung von Nennströmen während des Betriebs des Schalters. Parallel zur Kontaktanordnung ist ein Hilfskreis mit Schaltthyristoren und Dioden sowie mit einem Ladekondensator und mit einer Spule geschaltet. Beim Auftreten eines Kurzschlussstroms werden die Schaltthyristoren eingeschaltet und wird dann der Ladekondensator über die Spule entladen. Das magnetische Feld des von der Spule geführte Entladestroms induziert in einer mit einem Brückenkontakt der Kontaktanordnung verbundenen Scheibe einen gegensinnig fliessenden Kurzschlussstrom. Die hierbei gebildeten elektrodynamischen Kräfte stossen die Scheibe und damit auch den Brückenkontakt von der Spule ab und bewirken so ein sehr rasches Öffnen der Kontaktanordnung. Der beim Öffnen der Kontaktanordnung in den Hilfstromkreis kommutierende Kurzschlussstrom wird durch Umladen des Ladekondensators unterbrochen.

### KURZE DARSTELLUNG DER ERFINDUNG

Der Erfindung, wie sie in den Patentansprüchen angegeben ist, liegt die Aufgabe zugrunde, eine Kontaktanordnung der eingangs genannten Art zu schaffen, welche einen besonders sicheren Betrieb des strombegrenzenden Schalters ermöglicht.

Die Kontaktanordnung nach der Erfindung ist axialsymmetrisch aufgebaut. Unerwünschte Streuinduktivitäten werden so weitgehend vermieden und es wird so eine äusserst rasche Kommutierung von Kurzschlussströmen in einen einen Halbleiterschalter enthaltenden Parallelstrompfad erreicht. Zugleich wird der zur Bildung der Kräfte eines elektrodynamischen Kontaktantriebs notwendige Induktionsstrom im nennstromführenden, beweglichen Brückenschaltstück generiert, wodurch ein sonst üblicherweise vorgesehenes scheibenförmiges Teil zur Führung des Induktionsstroms und damit zusätzliche zu beschleunigende Masse eingespart werden können. Hierdurch wird die zum Erzielen einer bestimmten Öffnungsgeschwindigkeit der Kontaktanordnung notwendige Antriebsenergie minimiert. Beim Öffnen entstehen zudem zwei Kontaktspalte, welche jeweils von einem von zwei in Serie geschalteten Teillichtbögen überbrückt sind. Durch diese Serienschaltung von Teillichtbögen erhöht sich die an der Kontaktanordnung abfallende Lichtbogenspannung, womit der Kurzschlussstrom besonders rasch und wirkungsvoll in den Parallelstrompfad kommutiert werden kann.

### KURZE BESCHREIBUNG DER ZEICHNUNG

Bevorzugte Ausführungsbeispiele der Erfindung und die damit erzielbaren weiteren Vorteile werden nachfolgend anhand von Zeichnungen näher erläutert. Hierbei zeigt:
- Fig.1: eine einphasige Grundschaltung einer ein Mittelspannungsnetz nachbildenden Prüfvorrichtung mit einem eine Kontaktanordnung nach der Erfindung enthaltenden strombegrenzenden Schalter,
- Fig.2: die Kontaktanordnung gemäss Fig.1 im Einschaltzustand, und
- Fig.3: die Kontaktanordnung gemäss Fig.1 im Ausschaltzustand.

### WEG ZUR AUSFÜHRUNG DER ERFINDUNG

In allen Figuren beziehen sich gleiche Bezugszeichen auf gleichwirkende Teile. Die in Fig.1 dargestellte Schaltung ist eine einphasige Grundschaltung einer ein Mittelspannungsnetz nachbildenden Prüfvorrichtung mit einem strombegrenzenden Schalter S. Die Prüfvorrichtung enthält einen eine Netzspannung u_{N} von typischerweise einigen 10 kV, beispielsweise 20 kV, nachbildenden Generator G, welcher über den strombegrenzenden Schalter eine durch einen ohmschen Widerstand R_{L} und eine Induktivität L_{L} nachgebildete Last speist. Eine zwischen Generator G und Schalter S angeordnete und auf den Schalter S wirkende Kurzschlusserkennungseinheit KSE weist ein Mess- und Auswerteteil zur sehr raschen Erkennung von Kurzschlussströmen i_{N} auf. Die Kurzschlussströme liegen typischerweise bei einigen 10 kA, beispielsweise 20 kA. Der Schalter S weist im Strompfad vom Generator zur Last liegend eine sehr rasch, d.h. typischerweise innerhalb 100 bis 500 µs, beispielsweise 250 µs, öffnende lichtbogenfeste nennstromführende Schaltstelle S₁ auf, sowie einen in Serie dazu geschalteten Trennschalter Sₛ.

Parallel zur Schaltstelle S₁ sind zwei Kommutierungspfade K₁ und K₂ geschaltet. Der Kommutierungspfad K₁ enthält eine elektrisch ansteuerbare Schaltvorrichtung T sowie in Serie zur Schaltvorrichtung T eine rasch öffnende Trennschaltstelle S_{T} (Öffnungszeit typischerweise einige 100 µs) mit mechanisch voneinander trennbaren Kontakten. Die Schaltvorrichtung T ist mit Vorteil ein abschaltbarer Halbleiterschalter T₁, beispielsweise ein Thyristor, wie insbesondere ein GTO. Die Schaltvorrichtung T kann zu Zwecken einer hohen Stromtragfähigkeit anstelle eines Halbleiterschalters T₁ auch mehrere parallel geschaltete Halbleiterschalter enthalten. Um bei einem Wechselstrom sowohl bei negativer als auch bei positiver Polarität ein rasches Ansprechen der Schaltvorrichtung T zu erzielen, weist die Schaltvorrichtung einen oder mehrere weitere Halbleiterschalter T₂ auf, welche antiparallel zu dem einen oder den mehreren weiteren Halbleiterschaltern T₁ geschaltet sind.

Der Kommutierungspfad K₂ ist parallel zur Schaltstelle S₁ und zum Kommutierungspfad K₁ geschaltet und weist einen Strombegrenzer R_{B} und eine in Serie zum Strombegrenzer geschaltete Schaltvorrichtung T_{P} auf. Der Strombegrenzer R_{B} spricht auf einen Kommutierungsstrom verzögert an und ist mit Vorteil als PTC-Widerstand ausgebildet. Die Schaltvorrichtung T_{P} enthält mindestens einen, vorteilhafterweise jedoch zumindest zwei zueinander antiparallel geschaltete, Halbleiterschalter, welche nicht notwendigerweise abschaltbar ausgebildet sein müssen, jedoch einen von ihnen geführten Wechselstrom im Stromnulldurchgang löschen können, wie insbesondere Thyristoren oder Triacs. Durch Anordnung weiterer solcher Halbleiterschalter in Serie kann die dielektrische Belastbarkeit der Schaltvorrichtung Tp vergrössert werden.

Beim Auftreten des Kurzschlussstromes löst die Erkennungseinheit KSE am strombegrenzenden Schalter S innerhalb von etwa 100 µs einen Abschaltvorgang aus. Dabei werden sofort die in den beiden Kommutierungspfaden K₁ und K₂ liegenden Schaltvorrichtungen T und Tₚ leitfähig gemacht. Zugleich wird die Nennstromkontaktanordnung S₁ geöffnet. Bedingt durch zwei hierbei gebildete und in Serie geschaltete Lichtbögen kommutiert der noch ansteigende Kurzschlussstrom innerhalb von etwa 250 µs in den Kommutierungspfad K₁. Dieser bleibt solange leitfähig bis über der Nennstromkontaktanordnung S₁ eine Spannungsfestigkeit erreicht wird, die etwas grösser ist als diejenige von T. Der abzuschaltende Kurzschlussstrom kommutiert dann in den Kommutierungspfad K₂. Dabei entsteht sowohl eine transiente Überspannung auf Grund der Streuinduktivitäten als auch ein ohmscher Spannungsabfall am Strombegrenzer R_{B}. Der Strombegrenzer R_{B} begrenzt mit einer Verzögerung von einigen 100 µs. Diese Zeitverzögerung reicht aus, um die Nennstromkontaktanordnung S₁ und die Trennkontaktanordnung S_{T} praktisch leistungslos zu öffnen. Nach dem Öffnen der Trennkontaktanordnung S_{T} fällt im Kommutierungspfad K₁ praktisch die gesamte am Schalter S anstehende Spannung U_{S} über dieser Trennkontaktanordnung ab. Da der Strombegrenzer R_{B} verzögert anspricht, beginnt die Begrenzung des nun im Kommutierungspfad K₂ fliessenden Kurzschlussstroms erst nach dem Öffnen von S₁ und S_{T}. Der begrenzte Kurzschlusstrom kann beim folgenden Stromnulldurchgang, beispielsweise nach 5 bis 6 ms, durch die Schaltvorrichtung T_{P} mit sehr geringer Überspannung abgeschaltet werden. Danach wird durch Öffnen des Trennschalters S_{S} eine galvanische Trennstrecke hergestellt.

Der Aufbau und die Wirkungsweise der Kontaktanordnung der schnellen Schaltstelle S₁ kann aus den Figuren 2 und 3 entnommen werden:
Die Kontaktanordnung ist axialsymmetrisch ausgeführt und weist zwei feststehende Schaltstücke und ein bewegliches Brückenschaltstück auf. Die beiden feststehenden Schaltstücke sind als koaxial angeordnete Zylinder 1, 2 ausgebildet und begrenzen einen Ringraum 3. Das Brückenschaltstück ist als Kontaktring 4 aus einem elektrisch gut leitenden Material, wie vorzugsweise Aluminium oder einer Aluminium-Basislegierung, ausgeführt und ist im Einschaltzustand an freien Enden der Zylinder 1, 2 in den Ringraum 3 geführt. Es schliesst dann die beiden als feststehende Schaltstücke wirkenden Zylinder 1, 2 kurz. In einem Abschnitt des Ringraums 3, welcher an einen den Kontaktring 4 aufnehmenden Abschnitt des Ringraums anschliesst, ist koaxial eine zylinderförmige Spule 5 angeordnet, welche mit dem Kontaktring 4 einen elektrodynamischen Antrieb bildet. Die Spule 5 ist mit Hilfe eines mechanisch und dielektrisch hochwertigen Isoliermaterials im Ringraum 3 festgesetzt und weist zwei Anschlüsse auf, von denen der eine direkt mit einem Anschluss eines Kondensators 6 und der andere über einen Schaltthyristor 7 mit dem anderen Anschluss des Kondensators 6 verbunden ist. Parallel zur Reihenschaltung von Kondensator 6 und Schaltthyristor 7 und damit auch zu den beiden Anschlüssen der Spule 5 ist eine Freilaufdiode 8 geschaltet.

Der Zylinder 1 weist axial geführte, fingerförmige Kontaktelemente 10 auf, welche an ihren von der Spule 5 abgewandten freien Enden unter Bildung einer konusförmigen Aufweitung des Ringraumes 3 nach aussen gebogen sind. Der Zylinder 2 weist axial geführte, fingerförmige Kontaktelemente 20 auf. Diese Kontaktelemente sind an ihren von der Spule 5 abgewandten freien Enden unter Bildung einer konusförmigen Aufweitung des Ringraumes 3 nach innen gebogen. An den Kontaktelementen 10 und 20 sind in den Ringraum 3 weisende Kontaktflächen aus abbrandfestem Material angeformt, welche in dem in Fig.2 dargestellten Einschaltzustand mit ebenfalls aus abbrandfestem Material bestehenden Kontaktflächen des Kontaktringes 4 zusammenwirken. Der an die Schaltstelle S₁ geführte Kurzschlussstrom i_{N} fliesst dann von den Kontaktelementen 10 über den Kontaktring 4 in radialer Richtung zu den Kontaktelementen 20. Der Kontaktring 4 wirkt daher als bewegliches Brückenschaltstück.

Die beim Auftreten des Kurzschlussstroms am strombegrenzenden Schalter S den Ausschaltvorgang auslösende Erkennungseinheit KSE bewirkt das Einschalten des Schaltthyristors 7. Der Kondensator 6 wird nun über die Spule 5 entladen. Das magnetische Feld des Spulenstroms i_{P} induziert im Kontaktring 4 einen um ca. 180° phasenverschoben Sekundärstrom i_{S}. Auf den Kontaktring wirkt nun eine den beiden Strömen proportionale, axial nach oben gerichtete Lorentzkraft F, welche die Haftkräfte zwischen den Kontaktflächen der Kontaktelemente 10, 20 und dem Kontaktring 4 überwindet und zugleich die erforderliche Beschleunigung des Kontaktringes 4 aufbringt. Da der Kontaktring 4 die Funktion von Brückenschaltstück und Sekundärspule des elektrodynamischen Antriebs in sich vereint, ist die zu beschleunigende Masse äusserst gering und beträgt bei den zuvor genannten Leistungsdaten des Schalters S typischerweise 0,05 kg. Es kann dann selbst mit einem klein dimensionierten Kondensator 6 schon in weniger als 1 ms nach der Ausgabe des Abschaltbefehls durch die Erkennungseinheit eine ausreichend hohe Spannungsfestigkeit über dem die offene Schaltstrecke der Schaltstelle S₁ darstellenden Ringraum 3 erreicht werden (Ausschaltposition gemäss Fig.3).

Die beim Auftreten der Lorentzkraft ausgelöste Bewegung des Kontaktrings 4 wird durch eine nicht dargestellte Führung ausschliesslich in axialer Richtung ermöglicht. Beim Einschalten begünstigen die konusförmigen Aufweitungen des Ringraumes 3 das Einführen des Kontaktringes 4 in den Ringraum 3.

Weitere günstige Eigenschaften der Schaltstelle nach der Erfindung sind darin zu sehen, dass durch den koaxialen Aufbau die Streuinduktivität minimiert und damit eine besonders schnelle Kommutierung des Kurzschlussstromes in die parallel geschalteten Kommutierungspfade gewährleistet ist. Zudem treten bei der Trennung des Kontaktrings 4 von den Kontaktelementen 10 und 20 zwei in Serie geschaltete Lichtbögen auf. Dadurch wird die Kommutierungsspannung erhöht und der Kurzschlussstrom besonders rasch in die beiden Parallelpfade K₁ und K₂ kommutiert.

### Bezugszeichenliste

- K₁, K₂: Kommutierungspfade
- KES: Kurzschlusserkennungseinheit
- L_{L}: Induktivität
- R_{L}: ohmschen Widerstand
- R_{B}: Strombegrenzer
- S: strombegrenzender Schalter
- S₁: Nennstromkontaktanordnung
- S_{S}: Trennschalter
- S_{T}: Trennkontaktanordnung
- T₁, T₂: Halbleiterschalter
- T, T_{P}, T_{S}: Schaltvorrichtungen
- i_{N}: Kurzschlussstrom
- u_{N}: Netzspannung
- i_{P}: Primärstrom
- i_{S}: Sekundärstrom
- u_{S}: am Schalter S anstehende Spannung
- 1, 2: Zylinder
- 3: Ringraum
- 4: Kontaktring
- 5: Spule
- 6: Kondensator
- 7: Schaltthyristor
- 8: Freilaufdiode
- 10,20: Kontaktelemente

## Patentansprüche

1. Kontaktanordnung für eine nennstromführende Schaltstelle (S₁) eines strombegrenzenden Hoch- oder Mittelspannungsschalters (S), bei dem parallel zur nennstromführenden Schaltstelle (S₁) ein Strompfad (K₁) mit einem Halbleiterschalter (T) geschaltet ist, enthaltend ein bewegliches Brückenschaltstück, zwei vom Brückenschaltstück im Einschaltzustand der Kontaktanordnung kurzgeschlossene, feststehende Schaltstücke und einen das bewegliche Brückenschaltstück mit elektrodynamischer Kraft beaufschlagenden und eine Spule (5) aufweisenden Antrieb, **dadurch gekennzeichnet, dass** die Kontaktanordnung axialsymmetrisch ausgeführt ist und als feststehende Schaltstücke zwei unter Bildung eines Ringraums (3) koaxial ineinandergeführte Zylinder (1, 2) und als Brückenschaltstück einen im Einschaltzustand an freien Enden der Zylinder (1, 2) in den Ringraum (3) geführten Kontaktring (4) aufweist.

2. Kontaktanordnung nach Anspruch 1, **dadurch gekennzeichnet, dass** die Spule (5) in einem Abschnitt des Ringraums (3) angeordnet ist, welcher an einen den Kontaktring (4) aufnehmenden Abschnitt des Ringraums (3) anschliesst.

3. Kontaktanordnung nach Anspruch 1 oder 2, **dadurch gekennzeichnet, dass** die Zylinder (1, 2) jeweils axial geführte, fingerförmige Kontaktelemente (10, 20) aufweisen mit den Ringraum (3) begrenzenden Kontaktflächen.

4. Kontaktanordnung nach Anspruch 3, **dadurch gekennzeichnet, dass** die Kontaktelemente (10, 20) an ihren offenen Enden unter Bildung einer konusförmigen Aufweitung des Ringraums (3) gebogen ausgeführt sind.

## Claims

1. Contact arrangement for a rated current-carrying switching point (S₁) of a current-limiting high- or medium-voltage switch (S), in which a current path (K₁) having a semiconductor switch (T) is connected in parallel with the rated current-carrying switching point (S₁), containing a movable bridge switching member, two stationary switching members, which are short-circuited by the bridge switching member in the on state of the contact arrangement, and a drive, which acts upon the movable bridge switching member with electrodynamic force and has a coil (5), **characterized in that** the contact arrangement is designed to be axially symmetrical and has two cylinders (1, 2) as the stationary switching members, the said cylinders being guided coaxially one in the other with an annular space (3) being formed, and a contact ring (4) as the bridge switching member, the said contact ring being guided into the annular space (3) at free ends of the cylinders (1, 2) in the on state.

2. Contact arrangement according to Claim 1, **characterized in that** the coil (5) is arranged in a section of the annular space (3) which adjoins a section of the annular space (3) which accommodates the contact ring (4).

3. Contact arrangement according to Claim 1 or 2, **characterized in that** the cylinders (1, 2) each have axially guided contact elements (10, 20) in the form of fingers, with contact areas which bound the annular space (3).

4. Contact arrangement according to Claim 3, **characterized in that** the contact elements (10, 20) are designed to be bent at their open ends with a conical expansion of the annular space (3) being formed.

## Revendications

1. Dispositif de contact pour un poste de coupure (S₁) de courant nominal d'un interrupteur de haute ou moyenne tension (S) limiteur de courant, dans lequel un chemin de courant (K₁) avec un interrupteur à semi-conducteur (T) est monté en parallèle par rapport au poste de coupure de courant nominal (S₁), contenant une pièce mobile de contact en pont, deux pièces de contact fixes mises en court-circuit dans la position enclenchée du dispositif de contact et un dispositif d'entraînement appliquant une force électrodynamique à la pièce mobile de contact en pont et présentant une bobine (5), **caractérisé en ce que** le dispositif de contact présente la symétrie axiale et comprend comme pièces de contact fixes deux cylindres (1, 2) introduits coaxialement l'un dans l'autre en formant un espace annulaire (3) et comme pièce de contact en pont une bague de contact (4) guidée dans l'espace annulaire (3) sur les extrémités libres des cylindres (1, 2) dans la position enclenchée.

2. Dispositif de contact selon la revendication 1, **caractérisé en ce que** la bobine (5) est disposée dans une partie de l'espace annulaire (3), qui se raccorde à une partie de l'espace annulaire (3) qui contient la bague de contact (4).

3. Dispositif de contact selon la revendication 1 ou 2, **caractérisé en ce que** les cylindres (1, 2) présentent chaque fois des éléments de contact (10, 20) en forme de doigts, guidés axialement, avec des surfaces de contact délimitant l'espace annulaire (3).

4. Dispositif de contact selon la revendication 3, **caractérisé en ce que** les éléments de contact (10, 20) sont recourbés à leurs extrémités ouvertes avec formation d'un élargissement en forme de cône de l'espace annulaire (3).
